# EUROPÄISCHE PATENTSCHRIFT

(11) **EP 0 311 934 B1**
(45) Veröffentlichungstag und Bekanntmachung des Hinweises auf die Patenterteilung: **26.05.1993**
(21) Anmeldenummer: 88116721.7
(22) Anmeldetag: 08.10.1988
(51) Int. Cl.: F24F 13/06

(54) **Quell-Luftauslass für Lüftungs- und Klimatisierungszwecke**
Air exit for ventilation and air-conditioning purposes
Sortie d'air pour aération et conditionnement d'air

(30) Priorität: 13.10.1987 DE 8713694 U
(43) Veröffentlichungstag der Anmeldung: 19.04.1989
(73) Patentinhaber: HEINRICH NICKEL GMBH, D-57518 Betzdorf (DE)
(72) Erfinder: Fitzner, Klaus, Dr., D-5240 Betzdorf (DE)
(74) Vertreter: Müller, Gerd, Dipl.-Ing.

(56) Entgegenhaltungen:
- US-A- 3 598 153

## Beschreibung

Die Erfindung betrifft einen Quelluftauslaß für Lüftungs- und und Klimatisierungszwecke, welcher über einen Verteilkasten an eine Luftzuführleitung angeschlossen ist.

Derartige Quelluftauslässe werden überall dort benötigt, wo es darauf ankommt, Klimaanlagen nach dem sogenannten Verdrängungsprinzip, also mit Quellströmung, arbeiten zu lassen. Hierbei wird die Luft im Bodenbereich in den Raum eingeführt und an der Raumdecke wieder abgesaugt.

Um mit erträglichem technischem Aufwand eine ausreichende Klimatisierung, und zwar insbesondere Kühlung, von Räumen zu erhalten, ohne daß dabei lästige Zugerscheinungen auftreten, die sich bspw. im Kopfbereich besonders unangenehm bemerkbar machen, ist es wichtig, daß die zur Klimatisierung dienende - kühle - Luft zunächst flächig und gleichmäßig über die gesamte Bodenfläche verteilt wird, bevor sie dann in einer Quellströmung nach oben steigt. Wenn es sich bei der Klimatisierungsluft um Kühlluft handelt, wird der Quellströmungs-Effekt weiter begünstigt, weil die Kühlluft wegen ihres relativ hohen spezifischen Gewichtes nur verhältnismäßig langsam nach oben steigen kann. Die Luftgeschwindigkeit im Bereich der Quellströmung ist dabei extrem niedrig und kann deshalb keinerlei unangenehme Zugerscheinungen verursachen. Zugleich stellt sie jedoch sicher, daß die im Raum befindlichen Personen optimal mit Frischluft versorgt sowie Schadstoffe und Wärmelasten dieser Personen schneller zur Fortluftöffnung geleitet werden.

Durch die US-A-3 598 153 ist bereits ein Quelluftauslaß bekannt, bei dem der Verteilkasten quaderförmige Gestalt aufweist. Zwischen dem Lufteintritt und dem rechtwinklig dazu angeordneten Luftaustritt mit schlitzförmigen Öffnungen befindet sich eine geneigt verlaufende Strömungsleitschaufel. Diese ist mit einem Ausschnitt versehen, der lufteintrittsseitig seine größte Breite hat, die in Strömungsrichtung der eintretenden Luft stetig abnimmt. Am Lufteintritt hat die Strömungsleitschaufel ihren größten Abstand zum Verteilkammerboden. Ihr anderes Ende liegt auf dem Verteilkammerboden auf. Die Strömungsleitschaufel bewirkt über ihre Länge eine unterschiedliche Drosselung des Luftstromes und damit einen Geschwindigkeitsausgleich.

Ziel der Erfindung ist es, einen Quelluftauslaß der anfangs angegebenen Art zu schaffen, mit dessen Hilfe auf einfache Art und Weise eine großflächige und trotzdem gleichmäßige Luftzufuhr in dem zu klimatisierenden Raum gewährleistet werden kann.

Gelöst wird diese Aufgabe erfindungsgemäß mit dem Merkmalen des Anspruchs 1.

An der Austrittsöffnung jeder der beiden Kammern stellt sich bei allen Geschwindigkeiten ein optimal gleichmäßiger Luftaustritt über die gesamte Austrittsfläche ein, was für den Aufbau einer Verdrängungsströmung im Raum äußerst günstige Auswirkungen hat.

Erfindungsgemäß hat es sich - nach Anspruch 2 - ferner bewährt, wenn im Verbindungsbereich zwischen Einströmkammer und Ausströmkammer des Verteilkastens ein Lochblech, ein Wabengitter oder ein Netzgewebe eingebaut ist, weil hierdurch eine weitere Vergleichmäßigung der Strömung herbeigeführt werden kann.

Im einfachsten Falle weist nach der Erfindung der Quelluftauslaß eine Gestaltung auf, die sich - nach Anspruch 3 -dadurch auszeichnet, daß die beiden Kammern sich jeweils in Richtung der Normalebene zu ihren miteinander korrespondierenden Austritts- und Eintrittsöffnungen etwa keilförmig oder kurvenförmig verengen und einen sogenannten Spitzkanal bilden. Darüber hinaus ist es hierbei -gemäß Anspruch 4 - besonders empfehlenswert, wenn die Einströmkammer parallel zur Ebene ihrer Austrittsöffnung und die Ausströmkammer parallel zur Ebene ihrer Einstrittsöffnung eine rechtwinklige Umfangsbegrenzung aufweist.

Es liegt jedoch - nach Anspruch 5 - auch eine Ausgestaltung im Rahmen der Erfindung, bei welcher die Einströmkammer parallel zur Ebene ihrer Austrittsöffnung und die Ausströmkammer parallel zur Ebene ihrer Eintrittsöffnung eine trapezförmige Umfangsbegrenzung aufweist.

Schließlich liegt ein erfindungsgemäßes Ausgestaltungsmerkmal - gemäß Anspruch 6 - aber auch noch darin, daß der Austrittsöffnung der Ausströmkammer ein Gleichrichter bzw. Laminarisator zugeordnet ist, der bspw. aus Lamellen und/oder einem Wabengitter bzw. einem Netzgewebe besteht.
In der Zeichnung sind Ausführungsbeispiele des Gegenstandes der Erfindung dargestellt. Es zeigen
- Figur 1: in schematisch vereinfachter Rückansicht einen Quelluftauslaß für Lüftungs- und Klimatisierungszwecke,
- Figur 2: den Quelluftauslaß nach Fig. 1 in Pfeilrichtung II gesehen,
- Figur 3: den Quelluftauslaß nach den Fig. 1 und 2 in der Draufsicht,
- Figur 4: eine der Fig. 2 entsprechende Darstellung, jedoch in baulich etwas abgewandelter Ausgestaltung des Quelluftauslasses,
- Figur 5: eine der Fig. 3 entsprechende Darstellung, jedoch ebenfalls in einer baulich etwas abgewandelten Ausgestaltung sowie die
- Fig. 6 bis 13: weitere Ausführungsvarianten für Quelluftauslässe.

In den Fig. 1 bis 3 der Zeichnung ist ein Quelluftauslaß 1 dargestellt, wie er für die Lüftung und/oder Klimatisierung von Räumen benutzt werden kann. Zu diesem Zweck steht er mit einer Luft-Zuführleitung 2 in Verbindung.

Der Quelluftauslaß 1 weist einen Verteilkasten 3 für die Luft auf, der aus zwei in Strömungsrichtung hintereinandergeschalteten Kammern , nämlich der Einströmkammer 4 und der Ausströmkammer 5 besteht. Die Einströmkammer 4 ist dabei an die Luft-Zuführleitung 2 angeschlossen, während die Ausströmkammer 5 mit dem zu lüftenden und/oder klimatisierenden Raum in Verbindung steht.

Einströmkammer 4 und Ausströmkammer 5 sind unter vorbestimmten Winkeln zueinander durchströmbar, bspw. unter einem Winkel von 90°, wie das bspw. in Fig. 1 durch die Pfeile 6 und 7 angedeutet ist.

Die Einströmkammer 4 weist einen sich in der durch den Pfeil 6 angedeuteten Einströmrichtung der Luft allmählich verengenden Querschnitt auf, wie das deutlich der Fig. 1 der Zeichnung entnommen werden kann. Auch die Ausströmkammer 5 hat einen sich in der durch den Pfeil 7 angedeuteten Hauptströmungseichtung der Luft allmählich verengenden Querschnitt, wie das ohne weiteres aus Fig. 2 erkennbar ist.

Einströmkammer 4 und Ausströmkammer 5 des Verteilkastens 3 sind unmittelbar aneinander gesetzt, und zwar in der Weise, daß die in einer Längsseite der Einströmkammer 4 ausgebildete Austrittsöffnung 8 unmittelbar mit der ebenfalls an einer Längsseite der Ausströmkammer 5 ausgebildeten Eintrittsöffnung 9 in ständiger Verbindung steht.

Die Austrittsöffnung 8 der Einströmkammer 4 und die Eintrittsöffnung 9 der Ausströmkammer 5 erstrecken sich vorzugsweise wenigstens annähernd über die ganze Länge und Breite ihrer einander zugewendeten bzw. miteinander in Verbindung stehenden Längsseiten.

Im Verbindungsbereich zwischen Einströmkammer 4 und Ausströmkammer 5 des Verteilkastens 3 bzw. zwischen der Austrittsöffnung 8 der Einströmkammer 4 und der Eintrittsöffnung 9 der Ausströmkammer 5 kann in vorteilhafter Weise zur Unterstützung einer gleichmäßigen Luftverteilung ein Lochblech 10 eingebaut werden. Zum gleichen Zweck kann jedoch auch ein Wabengitter oder ein Netzgewebe in Benutzung genommen werden.

Als besonders wichtig hat sich erwiesen, daß sich sowohl die Einströmkammer 4 als auch die Ausströmkammer 5 jeweils in Richtung der Normalebene zur Austrittsöffnung 8 bzw. zur Eintrittsöffnung 9 etwa keilförmig verengen, wie das bspw. für die Einströmkammer 4 aus Fig. 1 und für die Ausströmkammer 5 aus Fig. 2 der Zeichnung deutlich ersichtlich ist.

Der Fig. 3 kann darüber hinaus entnommen werden, daß zweckmäßigerweise die Einströmkammer 4 parallel zur Ebene ihrer Austrittsöffnung 8 und die Ausströmkammer 5 parallel zur Ebene ihrer Eintrittsöffnung 9 eine rechtwinklige Umfangsbegrenzung aufweist.

In manchen Fällen kann es sich jedoch auch als vorteilhaft erweisen, wenn die Einströmkammer 4 parallel zur Ebene ihrer Austrittsöffnung 8 und die Ausströmkammer 5 parallel zur Ebene ihrer Eintrittsöffnung 9 jeweils eine sich stetig verengende, bspw. trapezförmig gestaltete Umfangsbegrenzung aufweist, wie dies in Fig. 5 der Zeichnung angedeutet ist.

Während bei dem Verteilkasten 3 nach den Fig. 1 und 2 der Zeichnung sowohl die Eintrittskammer 4 (Fig. 1) als auch die Austrittskammer 5 (Fig. 2) einen sich keilförmig verengenden Querschnitt haben, in dem die unter einem spitzen Winkel zur Richtung der Pfeile 6 und 7 geneigte Wand 11 bzw. 12 eben ausgebildet wird, besteht ohne weiteres auch die Möglichkeit, die betreffende Wand 11 bzw. 12 kurvenförmig gekrümmt, bspw. entsprechend einer flachen Sinuskurve verlaufend auszubilden, wie das in Fig. 4 der Zeichnung bspw. für die Wand 12 der Ausströmkammer 5 gezeigt ist.

Der Austrittsöffnung 13, welche sich in der der Wand 12 gegenüberliegenden Wand der Austrittskammer 5 befindet, wird in jedem Falle ein Gleichrichter bzw. Laminarisator 14 zugeordnet. Dieser kann dabei aus Lamellen und/oder einem Wabengitter, gegebenenfalls aber auch aus einem Netzgewebe bestehen. Wenn dieser Gleichrichter bzw. Laminarisator 14 aus Lamellen besteht, kann es sich bei diesen Lamellen gegebenenfalls auch um die Rippen eines Wärmetauschers handeln.

Bei den in der Zeichnung dargestellten Ausführungsbeispielen eines Quell-Luftauslasses 1 sind die Einströmkammer 4 und die Ausströmkammer 5 des Verteilkastens 3 so zueinander angeordnet, daß in ihnen die Strömungsrichtung der Luft hauptsächlich rechtwinklig abgelenkt wird, wie das die Pfeile 6 und 7 erkennen lassen. Selbstverständlich ist es aber auch denkbar, die beiden Kammern 4 und 5 des Verteilkastens 3 so zu gestalten, daß die Umlenkung der Luftströmung nicht rechtwinklig stattfindet, sondern unter einem größeren oder kleineren Winkel.

Der besondere Vorteil eines Quelluftauslasses 1 der vorstehend beschriebenen Bauart liegt darin, daß eine sehr gleichmäßige und zugfreie Zuführung von Luft in einen zu lüftenden und/oder klimatisierenden Raum erreicht werden kann, wenn die Luftzufuhr nur mit einer geringen Strömungsgeschwindigkeit, bspw. von 0,15 bis 0,20 m/s erfolgt.

Weitere Ausführungsvarianten für Quelluftauslässe 1 nach der Erfindung sind in den Fig. 6 bis 13 dargestellt.

Nach Fig. 6 sind zwei Quelluftauslässe 1 der in Fig. 2 gezeigten Art so in einem gemeinsamen Gehäuse untergebracht, daß ihre Austrittsöffnungen 13 mit den daran anschließenden Gleichrichtern bzw. Laminarisatoren 14 an den voneinander abgewendeten Gehäuseseiten liegen. Der sich nach oben keilförmig erweiternde Bereich zwischen den beiden geneigten Wänden 12 kann als Schalldämpfer ausgelegt werden, also bspw. eine Schalldämpfer-Kulisse von dreieckigem Querschnitt aufnehmen, wie das in Fig. 6 angedeutet ist.

Nach Fig. 6 ist also ein beidseitig ausblasendes Lüftungs- und Klimatisierungsgerät geschaffen.

Der Fig. 7 ist zu entnehmen, daß im Bedarfsfalle ohne weiteres auch die Möglichkeit besteht, vier Quelluftauslässe der aus Fig. 2 ersichtlichen Grund-Bauform in einem gemeinsamen Gehäuse zu vereinigen. Eine solche Ausgestaltung bietet sich insbesondere dann an, wenn die Luft-Zuführleitung 2 in Vertikalrichtung, insbesondere von unten, an die Einströmkammer 4 des Verteilkastens 3 herangeführt werden kann. In diesem Falle können dann den Quelluftauslässen 1 zugeordnete Wärmetauscherrohre horizontal verlaufend, bspw. im Bereich der Gleichrichter bzw. Laminarisatoren 14 vorgesehen sowie als Kühler oder Erhitzer benutzt werden.

In den Fig. 8 und 9 der Zeichnung sind Ausbildungsvarianten der Quelluftauslässe 1 nach den Fig. 2 und 4 zu sehen.

Das Ausführungsbeispiel nach Fig. 8 unterscheidet sich dabei von demjenigen nach Fig. 2 dadurch, daß an der Ausströmkammer 5 oder auch an der Einströmkammer 4 nicht die Wand 12 bzw. 11 selbst eine Neigungslage hat. Vielmehr verläuft hier die betreffende Wand, bspw. die Wand 12, selbst etwa parallel zur Ebene der Austrittsöffnung 13 oder des Gleichrichters bzw. Laminarisators 14. An der Wand 12 sind jedoch, normal zu deren Ebene ausgerichtet, ebene Schichtkörper 12a, bspw. Bleche, befestigt. Diese Schichtkörper 12a sind dabei in Parallelabständen zueinander angeordnet und haben jeweils unterschiedliche Länge, derart, daß ihre freien Längskanten an eine gemeinsame Ebene heranreichen, welche gegenüber der Ebene der Austrittsöffnung 13 oder des Gleichrichters bzw. Laminarisators 14 spitzwinklig geneigt verläuft. Die hieraus resultierende Wirkungsweise ist dabei die gleiche, als ob die Wand 12 selbst die der Fig. 2 entsprechende Neigungslage haben würde.

Die Schichtkörper 12a bilden miteinander und mit der sie tragenden Wand 12 jeweils Schikanen, durch welche eine größere Anzahl unterschiedlich tiefer Hohlräume gegeneinander abgegrenzt werden. Diese Hohlräume können dabei nach Art von Helmholz-Resonatoren als Schalldämpfer wirken.

Eine der Fig. 8 äquivalente Bauart für einen Quelluftauslaß der in Fig. 4 gezeigten Art, wird durch die Ausgestaltung geschaffen, wie sie in Fig. 9 der Zeichnung dargestellt ist. An die Stelle der kurvenförmig gekrümmten Wand 12 nach Fig. 4 treten hier wiederum die Schichtkörper 12a von unterschiedlicher Breite, wobei diese so an der ebenen Wand 12 befestigt sind, daß ihre freien Längskanten auf einem Kurvenzug liegen, welcher dem Krümmungsverlauf entspricht, wie er in Fig. 4 für die Wand 12 gezeigt ist.

In Fig. 10 ist eine weitere Variationsmöglichkeit für einen Quelluftauslaß 1 gezeigt. Hier wird jedoch der Gleichrichter bzw. Laminarisator 14 genutzt, um der Ausströmkammer 5 die sich in Strömungsrichtung der Luft etwa keilförmig verengende Gestaltung zu geben. Die Gleichrichter- bzw. Laminarisator-Lamellen 14a haben hier nämlich unterschiedliche Baubreite und sind dabei so angeordnet, daß ihre freien Längskanten an eine Ebene bzw. an einen Kurvenzug heranreichen, welcher die sich verengende Kontur der Ausströmkammer 5 begrenzt.

Eine rotationssymmetrische Bauart für einen Quelluftauslaß 1 ist in Fig. 11 der Zeichnung zu sehen. Eier wird dabei anstelle einer geneigt verlaufenden, ebenen Wand 12 ein Innenkegel 12b benutzt, der gegenüber dem zylindrisch-ringförmigen Gleichrichter bzw. Laminarisator 14 eine ringförmige Ausströmkammer 5 begrenzt, deren Ringraum sich in Strömungsrichtung der Luft jeweils keilförmig verengt.

Die Bauart nach Fig. 11 ist gewissermaßen eine rotationssymmetrische Variante des Ausführungsbeispiels nach Fig. 6.

Auch die Bauprinzipien der in den Fig. 8 bis 10 gezeigten Quelluftauslässe können ohne weiteres für rotationssymmetrische Bauformen von Quelluftauslässen genutzt werden, wie das die Fig. 12 und 13 verdeutlichen. Nach Fig. 12 wird anstelle des bei Fig. 11 benutzten geschlossenen Kegelmantels 12b ein Kegeleinsatz 12c benutzt, der aus Schichtkörper-Scheiben erstellt ist, die unterschiedliche Durchmesser haben und jeweils mit bestimmten Abständen voneinander in Parallellage gehalten sind. Die freien Umfangskanten dieser Schichtkörper-Scheiben reichen dabei an einen Linienzug heran, welcher einem Kegelmantel zumindest ähnlich ist. Auch hier kann der Einsatzkörper 12c eine Schalldämpfer-Wirkung entfalten.

Das Ausführungsbeispiel nach Fig. 13 ist von der Bauform eines Quelluftauslasses 1 nach Fig. 10 abgeleitet. Es unterscheidet sich hiervon im Grunde genommen nur dadurch, daß es rotationssymmetrisch gestaltet ist und dabei die Gleichrichter- bzw. Laminarisator-Lamellen 14b aus Ringen bestehen, deren innere Ring-Begrenzungskanten an einen Linienzug heranreichen, der einem Kegelmantel ähnlich ist.

Selbstverständlich brauchen die Quelluftauslässe 1 nach den Fig. 11 bis 13 nicht unbedingt eine rotationssymmetrische Gestalt haben. Sie können vielmehr auch einen Polygon-Querschnitt erhalten, wobei ihre Einbauten 12b, 12c und 14b diesem Polygon-Querschnitt entsprechend konturiert sind.

Erwähnt sei abschließend nur noch, daß die Luft-Zuführleitungen 2 nicht unbedingt eine runde Querschnittsform haben müssen, sondern vielmehr auch eine rechteckige oder quadratische Umrißform erhalten können.

## Patentansprüche

1. Quelluftauslaß (1) für Lüftungs- und Klimatisierungszwecke, welcher über einen Verteilkasten (3) an eine Luft-Zuführleitung (2) angeschlossen ist, wobei der Verteilkasten (3) aus zwei in Luftströmungsrichtung hintereinander geschalteten Kammern, nämlich einer Einströmkammer (4) und einer Ausströmkammer (5) besteht, die Luft in jeder der beiden Kammern eine Umlenkung vorzugsweise um 90° erfährt und sowohl die Einströmkammer (4) als auch die Ausströmkammer (5) einen sich in Strömungsrichtung der Luft allmählich auf ihre jeweilige Austrittsöffnung (8, 13) zu verengenden Querschnitt aufweist und wobei die Austrittsöffnung (8) der Einströmkammer (4) und die Eintrittsöffnung (9) der Ausströmkammer (5) sich wenigstens annähernd über die ganze Länge und Breite ihrer einander zugewendeten bzw. miteinander in Verbindung stehenden Längsseiten erstrecken.

2. Quelluftauslaß nach Anspruch 1,
**dadurch gekennzeichnet,**
daß im Verbindungsbereich zwischen Einströmkammer (4) und Ausströmkammer (5) ein Lochblech (10), ein Wabengitter oder ein Netzgewebe eingebaut ist.

3. Quelluftauslaß nach Anspruch 1 oder 2,
**dadurch gekennzeichnet,**
daß die beiden Kammern (Einströmkammer 4, Ausströmkammer 5) sich jeweils in Richtung der Normalebene zu ihren miteinander korrespondierenden Austritts- und Eintrittsöffnungen (8 und 9) etwa keilförmig oder kurvenförmig verengen und einen sogenannten Spitzkanal bilden.

4. Quelluftauslaß nach einem der Ansprüche 1 bis 3,
**dadurch gekennzeichnet,**
daß die Einströmkammer (4) parallel zur Ebene ihrer Austrittsöffnung (8) und die Ausströmkammer (5) parallel zur Ebene ihrer Eintrittsöffnung (9) eine rechtwinklige Umfangsbegrenzung aufweist (Figur 3).

5. Quelluftauslaß nach einem der Ansprüche 1 bis 3,
**dadurch gekennzeichnet,**
daß die Einströmkammer (4) parallel zur Ebene ihrer Austrittsöffnung (8) und die Ausströmkammer (5) parallel zur Ebene ihrer Eintrittsöffnung (9) eine trapezförmige Umfangsbegrenzung aufweist (Figur 5).

6. Quelluftauslaß nach einem der Ansprüche 1 bis 5,
**dadurch gekennzeichnet,**
daß der Austrittsöffnung (13) der Auströmkammer (5) ein Gleichrichter bzw. Laminarisator (14) zugeordnet ist, der bspw. aus Lamellen und/oder einem Wabengitter bzw. einem Netzgewebe besteht.

## Claims

1. An outlet (1) from a source of air for purposes of ventilation
and air conditioning, which is connected via a distributor chest (3) to an air supply duct (2) and in which the distributor chest (3) consists of two chambers connected one behind the other in the direction of the flow of air, namely an admission chamber (4) and a discharge chamber (5), whilst the air experiences in each of the two chambers a deflection preferably through 90° and both the admission chamber (4) and the discharge chamber (5) exhibit in the direction of flow of the air a cross-section which becomes narrower towards its respective outlet opening (8, 13), and the outlet opening (8) from the admission chamber (4) and the inlet opening (9) to the discharge chamber (5) extend at least approximately over the whole length and breadth of their long sides lying next one another or respectively connected together.

2. An outlet from a source of air as in Claim 1,
**characterized in that**
in the region of the connection between the admission chamber (4) and the discharge chamber (5) a perforated plate (10), a honeycomb grid or a gauze fabric is built in.

3. An outlet from a source of air as in Claim 1 or 2,
**characterized in that**
the two chambers (admission chamber 4, discharge chamber 5) in the direction of the plane normal to their outlet and inlet openings (8 and 9) which correspond with one another, in each case become narrower in the shape of a wedge or curve and form a socalled pointed channel.

4. An outlet from a source of air as in one of the Claims 1 to 3,
**characterized in that**
the admission chamber (4) in parallel with the plane of its outlet opening (8) and the discharge chamber (5) in parallel with the plane of its inlet opening (9) exhibits a rightangled peripheral boundary (Figure 3).

5. An outlet from a source of air as in one of the Claims 1 to 3,
**characterized in that**
the admission chamber (4) in parallel with the plane of its outlet opening (8) and the discharge chamber (5) in parallel with the plane of its inlet opening (9) exhibits a trapezoidal peripheral boundary (Figure 5).

6. An outlet from a source of air as in one of the Claims 1 to 3,
**characterized in that**
with the outlet opening (13) from the discharge chamber (5) is associated a straightener or laminarizer (14) which consists, e.g., of blades and/or a honeycomb grid or a gauze fabric.

## Revendications

1. Sortie d'air (1) à des fins d'aération et de conditionnement d'air, qui est raccordée via un caisson distributeur (3) à un conduit d'alimentation d'air (2), le caisson distributeur (3) consistant en deux chambres agencées l'une derrière l'autre dans la direction du courant d'air, à savoir une chambre d'admission (4) et une chambre d'évacuation (5), l'air subissant dans chacune des chambres une déviation, de préférence de 90°, la chambre d'admission (4), ainsi que la chambre d'évacuation (5) comportant une section qui se rétrécit progressivement dans le sens du courant d'air jusqu'à la section de l'ouverture de sortie (8,13), et l'ouverture de sortie (8) de la chambre d'admission (4) ainsi que l'ouverture d'admission (9) de la chambre d'évacuation (5) s'étendant au moins approximativement sur toute la longueur et largeur des côtés longitudinaux opposés ou reliés des dites chambres.

2. Sortie d'air selon la revendication 1 caractérisée en ce qu'une feuille métallique ajourée (10), une grille en nids d'abeille ou un tissu fileté est agencé dans la zone de liaison entre la chambre d'admission (4) et la chambre d'évacuation (5).

3. Sortie d'air selon la revendication 1 ou 2 caractérisée en ce que les deux chambres (chambre d'admission 4 et chambre d'évacuation 5) se rétrécissent chacune à la manière d'un coin ou de façon courbe, dans la direction du plan normal par rapport à leur ouverture d'évacuation et d'admission (8 et 9) correspondante et constituent un canal en pente.

4. Sortie d'air selon l'une des revendications 1 à 3 caractérisée en ce que la chambre d'admission (4) comporte un un périmètre rectangulaire parallèlement au plan de l'ouverture d'évacuation (8) et en ce que la chambre d'évacuation (5) comporte un périmètre rectangulaire parallèle au plan de l'ouverture d'admission (9) (figure 3).

5. Sortie d'air selon l'une des revendications 1 à 3 caractérisée en ce que la chambre d'admission (4) comporte un périmètre trapézoïdal parallèlement au plan de l'ouverture d'évacuation(8), et en ce que la chambre d'évacuation (5) comporte un péri mètre trapézoïdal parallèle au plan de l'ouverture d'admission (9) (figure).

6. Sortie d'air selon l'une des revendications 1 à 5 caractérisée en ce que l'ouverture d'évacuation (13) de la chambre d'évacuation (5) est associée à un redresseur ou un laminarisateur (14) qui consiste par exemple en des lamelles et/ou une grille en nids d'abeille ou un tissu fileté.
